# EUROPÄISCHE PATENTSCHRIFT

(11) **EP 0 014 836 B1**
(45) Veröffentlichungstag und Bekanntmachung des Hinweises auf die Patenterteilung: **06.01.1982**
(21) Anmeldenummer: 80100167.8
(22) Anmeldetag: 14.01.1980
(51) Int. Cl.: F04C 15/00, F04C 2/344, B62D 5/06

(54) **Flügelzellenpumpe, insbesondere zur Lenkhilfe**
Vane pump, especially for power steering
Pompe à palettes, notamment pour direction assistée

(30) Priorität: 12.02.1979 DE 2905273
(43) Veröffentlichungstag der Anmeldung: 03.09.1980
(73) Patentinhaber: Sperry Vickers Zweigniederlassung der Sperry GmbH, D-6380 Bad Homburg v.d.H. (DE)
(72) Erfinder: Krüger, Heinz, D-6391 Wilhelmsdorf (DE); Teubler, Heinz, D-6380 Bad Homburg v.d.H. (DE)
(74) Vertreter: Zwirner, Gottfried, Dipl.-Ing. Dipl.-W.-Ing.

## Beschreibung

Der Anmeldungsgegenstand bezieht sich auf eine Flügelzellenpumpe, insbesondere zur Lenkhilfe, mit folgendem Aufbau:
Ein topfförmiges Gehäuse mit Saug- und Druckkanälen und ein napfförmiger, aus tiefgezogenem Stahl hergestellter Gehäusedeckel mit nach innen gewölbtem Boden und ringförmigem Rand umschließen einen Konturring und zwei Wangenplatten, die einen Rotor mit radial verschieblichen Flügeln einschließen; zwischen dem Konturring und dem Rotor liegen sichelförmige Räume, die von den Flügeln in wandernde Arbeitsräume unterteilt werden und in deren Erweiterungsbereich (in Pumpendrehrichtung gesehen) der Saugkanal mündet sowie aus deren Vereinigungsbereich der Druckkanal abzweigt; der Saugkanal durchdringt die eine Wangenplatte mit einer Anzahl der sichelförmigen Räume entsprechenden Anzahl von Einlaßöffnungen und der Druckkanal durchdringt die andere Wangenplatte mit einer entsprechenden Anzahl von Auslaßöffnungen, die in einen Druckraum hinter dem Gehäusedeckel einmünden.

Solche Flügelzellenpumpen werden in großer Stückzahl benötigt, so daß ihre rationelle und kostengünstige Herstellung äußerst bedeutsam ist. Aus diesem Grunde besteht der Gehäusedeckel aus tiefgezogenem Stahl. Flügelzellenpumpen müssen aber auch möglichst leise sein, um der Forderung nach Geräuscharmut in Fahrzeugen zu genügen.

Der Erfindung liegt die Aufgabe zugrunde, eine Flügelzellenpumpe zu schaffen, die unter Beibehaltung einer billig herzustellenden Konstruktion eine Geräuschverminderung um etwa 10 dB aufweist.

Die gestellte Aufgabe wird dadurch gelöst, daß der Raum zwischen gewölbtem Boden und ringförmigem Rand des Gehäusedeckels durch ein mit Antidröhnmasse beschichtetes Blech abgedeckt ist, wobei noch ein Zwischenraum zum Deckelboden verbleibt.

Die gemessene Geräuschverminderung um 10 dB ist äußerst überraschend, wenn man bedenkt, mit welch geringem Aufwand diese Geräuschverminderung erzielt wird.

Der Zwischenraum zwischen Deckelboden und beschichtetem Blech wird zweckmäßig durch feine Bohrungen in dem beschichteten Blech mit der äußeren Atmosphäre verbunden. Durch diese feinen Bohrungen dringt nur wenig Schall nach außen, andererseits kann verhindert werden, daß das Blech zu stark akustisch mit dem Gehäusedeckel gekoppelt ist.

Das beschichtete Blech kann zusammen mit dem Gehäusedeckel durch einen Sprengring im Gehäuse geklemmt sein, es wäre aber auch möglich, das Blech etwa durch Punktschweißen am Rand des Gehäusedeckels zu befestigen.

Ein Ausführungsbeispiel v._{'}ird anhand der Zeichnung beschrieben. Dabei zeigt
Fig. 1 einen vertikalen Querschnitt durch eine Flügelzellenpumpe,
Fig. 2 einen vertikalen Längsschnitt durch die Flügelzellenpumpe gemäß Linie 11-11 in Fig. 1.

Die Flügelzellenpumpe weist ein topfförmiges Gehäuse 1 mit einem Innenraum 1a auf, der durch einen napfförmigen Deckel 2 verschlossen ist. In diesem Innenraum 1a sitzen, gehäusefest angeordnet, zwei Wangenplatten 3, 4 und ein Konturring 5, und.zwar sind diese Teile mittels Stifte 6 drehgesichert. Innerhalb des Konturringes 5 und zwischen den Wangenplatten 3, 4 ist ein Rotor 7 angeordnet, der eine Reihe von radialen Führungsschlitzen 7a besitzt. Innerhalb dieser Führungsschlitze 7a sind Flügel 8 radial verschieblich gelagert. Der Rotor 7 ist über eine Welle 9 antreibbar, die in. einer Lagerbohrung sitzt, die gegenüber dem Deckel 2 angebracht ist. Der Rotor 7 ist zylindrisch geformt, während der Konturring einen etwa ovalen Innenumriß aufweist, dessen kleine Achse etwa dem Durchmesser des Rotors 7 entspricht, während die große Achse die Auszugslänge der Flügel 8 bestimmt. Auf diese Weise liegen zwischen dem Konturring 5 und dem Rotor zwei sichelförmige Räume 11 und 12, die von den Flügeln 8 in eine Anzahl von Arbeitsräumen 11a bis 11d bzw. 12a bis 12d unterteilt werden. Wie ersichtlich, ist der Arbeitsraum 11b bzw. 12b größer als der Arbeitsraum 11a, 12a, so daß man sich bei der eingezeichneten Drehrichtung auf der Saugseite des Systems befindet, während sich die Arbeitsräume 11c, 12c zu den Arbeitsräumen 11d, 12d verschmälern, so daß dort die Druckseite des Systems anzutreffen ist. Die Wangenplatte 3 weist deshalb zwei sich gegenüberstehende, nicht dargestellte, nierenförmige Einlaßöffnungen auf, die einen Teil des Saugkanals bilden, der bei 15 (Fig. 1) beginnt. Der Kanal 15 trifft auf einen etwa radial laufenden Kanal 16 (Fig. 2), der in den Innenraum 1a des Gehäuses 1 einmündet, wobei zwischen dem Außenumfang des Konturringes 5 sowie der Wangenplatte 3 ein ringförmiger Raum 17 verbleibt.

Winkelmäßig versetzt zu den nicht dargestellten Einlaßöffnungen sind in der Wangenplatte 4 zwei nierenförmige Auslaßöffnungen 21, 22 vorgesehen, die in einen Druckraum 23 münden, der zwischen dem Deckel 2 und der Wangenplatte 4 liegt. In dem Druckraum 23 ist ferner eine Schrauben- oder Kegelfeder 24 untergebracht, die die Wangenplatte 4 in dichtender Anlage gegen den Rotor 7 und diesen gegen die Wangenplatte 3 preßt. Der Druckraum 23 ist durch einen Kanal 25 mit einem Kurzschlußventil 28 verbunden. Von dem Kanal 25 zweigt ein Querkanal 26 zum Auslaß 27 ab. Zwischen den Kanälen 25 und 16 ist das Kurzschlußventil 28 angeordnet, welches bei einem einstellbaren Druck einen Überströmweg öffnet.

Der napfförmige Deckel 2 (Fig. 2) ist aus tiefgezogenem Stahl hergestellt und weist einen gewölbten Boden 30 sowie einen ringförmigen Rand 31 auf. Es wird so ein nach außen offener Raum gebildet, der eine im wesentlichen zylindrische Form bei etwas erhöhter Mitte besitzt. Dieser Raum wird abgedeckt durch ein mit Antidröhnmasse 33 beschichtetes Blech 34, so daß noch ein Restzwischenraum 35 verbleibt. Dieser Restzwischenraum 35 ist über feine Bohrungen 36 mit dem Freien verbunden, um einer gewissen akustischen Kopplung zwischen dem Deckel 2 und dem Blech 34 entgegenzuwirken. Der Deckel 2 ist zusammen mit dem Blech 34 mittels eines Sprengringes 37 in dem Innenraum 1a des tropfförmigen Gehäuses 1 festgelegt. Es ist aber auch möglich, das Blech 34 mit dem Rand 31 des Deckels 2 zu befestigen, beispielsweise durch Punktschweißen.

. Es bleibt überraschend, daß ein einfacheres, mit Antidröhnmasse beschichtetes Blech 34 eine Reduzierung der abgegebenen Schallenergie um 10 dB bewirkt.

## Patentansprüche

1. Flügelzellenpumpe, insbesondere zur Lenkhilfe, mit folgendem Aufbau:
a) ein topfförmiges Gehäuse mit Saug- und Druckkanälen und ein napfförmiger, aus tiefgezogenem Stahl hergestellter Gehäusedeckel (2) mit nach innen gewölbtem Boden (30) und ringförmigem Rand (31) umschließen einen Konturring (5) und zwei Wangenplatten (3, 4), die einen Rotor (7) mit radial verschieblichen Flügeln (8) einschließen;
b) zwischen dem Konturring (5) und dem Rotor (7) liegen sichelförmige Räume, die von den Flügeln (8) in wandernde Arbeitsräume unterteilt werden und in deren Erweiterungsbereich (in Pumpendrehrichtung gesehen) der Saugkanal mündet sowie aus deren Verengungsbereich der Druckkanal abzweigt;
c) der Saugkanal durchdringt die eine Wangenplatte mit einer der Anzahl der sichelförmigen Räume entsprechenden Anzahl von Einlaßöffnungen und der Druckkanal durchdringt die andere Wangenplatte mit einer entsprechenden Anzahl von Auslaßöffnungen, die in einen Druckraum (23) hinter dem Gehäusedeckel einmünden,
gekennzeichnet durch folgende Merkmale:
d) der Raum zwischen gewölbtem Boden (30) und ringförmigem Rand (31) des Gehäusedeckels (2) ist durch ein mit Antidröhnmasse (33) beschichtetes Blech (34) abgedeckt, wobei noch ein Zwischenraum (35) zum gewölbten Boden (30) verbleibt.

2. Flügelzellenpumpe nach Anspruch 1, dadurch gekennzeichnet, daß der Zwischenraum (35) durch feine Bohrungen (36) mit der äußeren Atmosphäre verbunden ist.

3. Flügelzellenpumpe nach Anspruch 1 oder 2, dadurch gekennzeichnet, daß das beschichtete Blech (34) zusammen mit dem Gehäusedeckel (2) durch einen Sprengring (37) im Gehäuse (1) geklemmt ist.

## Claims

1. Sliding vane pump, especially steering pump, comprising the following arrangement:
a) a cup shaped body (1) having suction and pressure ducts and a cup shaped cover (2) made up of deep-drawn sheet steel having an inwardly curved bottom (30) and a'ring like border (31) enclosing a cam ring (5) and two cheek plates (3, 4) which sandwich a rotor (7) having radially slidably vanes (8);
b) between the cam ring (5) and the rotor (7) sickle shaped spaces are arranged which are subdivided by the vanes (8) to form rotating working chambers each having an extending area (seen in rotational direction) wherein the suction duct enters, and a narrowing area wherefrom the pressure duct braches off;
c) the suction duct forming inlet openings according to the number of the sickle shaped spaces passes through one of the cheek plates and the pressure duct forming outlet openings of equal number passes through the outer cheek plate and enters into a pressure chamber (23) arranged behind the cover; ,
characterized by the following features:
d) the space between curved bottom (30) and ring like border (31) of the cover (2) is covered by a sheet metal (34) which is layered by a noise damping mass leaving a distance space (35) to the curved bottom (30).

2. Sliding vane pump set forth in claim 1, characterized in that the distance space (35) is connected by fine holes to the outer atmosphere.

3. Sliding vane pump set forth in claim 1 or 2, characterized in that the layered sheet metal (34), together with the cover (2), is clamped within the body (1) by a spring ring (37).

## Revendications

1. Pompe à palettes, en particulier pour assistance de direction, présentant la constitution suivante:
a) un corps de cuvette avec canaux d'aspiration et de refoulement et couvercle de corps (2) en forme de godet, fabriqué en acier embouti, avec fond bombé vers l'intérieur (30) et rebord annulaire (31), entourent un anneau de contour (5) et deux joues (3,4) qui enferment un rotor (7) muni de palettes (8) pouvant coulisser radialement;
b) entre l'anneau de contour (5) et le rotor (7) sont situées des cavités en forme de croisement qui sont subdivisées par les palettes (8) en cavités de travail mobiles et dans la région d'élargissement desquelles (vue dans le sens de rotation de la pompe), débouche le canal d'aspiration et de la région de rétrécissement desquelles se détache le canal de refoulement;
c) le canal d'aspiration traverse l'une des joues par des ouvertures 'd'admission dont le nombre correspond au nombre des cavités en forme de croissant et le canal de refoulement traverse l'autre joue par un nombre correspondant d'ouvertures d'échappement qui débouchent dans une cavité de refoulement (23) derrière le couvercle du corps.
caractérisée par ies points suivants:
d) ia cavité entre le fond bombé (30) et le rebord annulaire (31) du couvercle (2) di corps est recouverte d'une plaque (34 revêtue de matière insonorisante (33), ur espacement (35) étant encore ménage vis-à-vis du fond bombé (30).

2. Pompe à palettes selon la revendication 1 caractérisée par le fait que l'espacement (35) es relié à l'atmosphère extérieure par de fines perforations (36).

3. Pompe à palettes selon l'une des revendica tions 1 et 2, caractérisée par le fait que la plaque revêtue (34) est bloquée dans le corps (1), et même temps que le couvercle (2) du corps, pa un jonc (37).
